# EUROPÄISCHE PATENTSCHRIFT

(11) **EP 0 527 407 B1**
(45) Veröffentlichungstag und Bekanntmachung des Hinweises auf die Patenterteilung: **03.05.1995**
(21) Anmeldenummer: 92113148.8
(22) Anmeldetag: 01.08.1992
(51) Int. Cl.: B41F 31/04

(54) **Farbsteueranlage für Druckmaschinen, insbesondere Bogenoffsetdruckmaschinen**
Arrangement for controlling inking in printing machines, specially in offset sheet-fed printing machines
Disposition pour le contrôle de l'encrage dans des machines d'impression, en particulier des machines à imprimer des feuilles en offset

(30) Priorität: 10.08.1991 DE 4126562
(43) Veröffentlichungstag der Anmeldung: 17.02.1993
(73) Patentinhaber: M.A.N.-ROLAND Druckmaschinen Aktiengesellschaft, 63012 Offenbach (DE)
(72) Erfinder: Braun, Rolf, W-6050 Offenbach/Main (DE); Dorn, Alfred, W-6051 Rodgau 6 (DE); Kalle, Jürgen, W-6053 Obertshausen 2 (DE); Seida, Günter, W-6070 Langen (DE); Urban, Franz, W-6078 Neu-Isenburg (DE); Völz, Albrecht, W-6074 Rödermark (DE)
(74) Vertreter: Marek, Joachim, Dipl.-Ing.

(56) Entgegenhaltungen:
- EP-A- 0 095 649
- EP-A- 0 095 664
- EP-A- 0 353 625
- US-A- 4 008 664

## Beschreibung

Die Erfindung betrifft eine Farbsteueranlage für Druckmaschinen, insbesondere Bogenoffsetdruckmaschinen, welche dazu dienen eine Vielzahl von fernbetätigbaren Stellmitteln, insbesondere zonenbreiten Farbdosierelementen anzusteuern, um die Farbe quer zur Druckrichtung unterschiedlich zuführen zu können.

Bei den heute am weitesten verbreiteten Bogenoffsetdruckmaschinen erfolgt die Zufuhr der zu verdruckenden Farbe über Heberfarbwerke und Farbkästen nebst Farbkastenwalzen. Durch mit der Farbkastenwalze zusammenwirkende Dosiereinrichtungen, welche beispielsweise als ein ungeteiltes oder geteiltes Farbmesser bzw. als zonenbreite Farbdosierelemente ausgebildet sind, kann die Farbe quer zur Druckrichtung entsprechend dem Farbbedarf der Druckform unterschiedlich zugeführt werden. Besteht die Farbdosiereinrichtung einer Farbkastenwalze aus einer Vielzahl von zonenbreiten Farbdosierelementen, so ist jedes Farbdosierelement als ein fernbetätigbares Stellmittel ausgeführt, welches einen elektrisch ansteuerbaren Antrieb und einen Positionsgeber umfaßt sowie über eine entsprechende Ansteuerelektronik betätigbar ist. Von einer der Druckmaschine zugeordneten Farbsteueranlage können dann die fernbetätigbaren Stellmittel in jedem Druckwerk (Farbwerk) angesteuert werden, nachdem ein bestimmtes Farbwerk angewählt wurde. Um das gewünschte Farbwerk anwählen zu können, sind an der Farbsteueranlage Befehlstaster "Farbwerk" vorgesehen. Jedem fernbetätigbaren Stellmittel ist an der Farbsteueranlage ein Paar Befehlstaster zugeordnet, wobei ein Befehlstaster "weniger Farbe" und ein Befehlstaster "mehr Farbe" entspricht. An der Farbsteueranlage können weitere Befehlstaster vorgesehen sein, z.B. Befehlstaster für die Fernverstellung von Heberstreifenbreite und Hebertakt, Befehlstaster für Formatwahl, Befehlstaster gesamt weniger Druckfarbe bzw. mehr Druckfarbe usw. Derartige Farbsteueranlagen sind beispielsweise aus der EP 0 047 926 A1 sowie der DE 3 826 383 A1 bekannt. Ebenfalls ist es bekannt den Farbsteueranlagen eine Anzeigeeinrichtung für die fernbetätigbaren Stellmittel zuzuordnen. Diese Anzeigeeinrichtungen können beispielsweise aus Bildschirmgeräten bestehen oder aber auch aus je einer der Farbdosierzone zugeordneten Reihe von Leuchtdioden. Bei der Darstellung der Stellungen der Farbdosierelemente (Farbprofil) auf einem Bildschirmgerät kann beispielsweise die Stellung eines jeden Farbdosierelements durch einen Balken bestimmter Länge vorgesehen sein. Auch können die Farbprofile in allen Farbwerken gleichzeitig dargestellt werden.

Farbwerke von Bogenoffsetdruckmaschinen sind wegen ihrer großen Anzahl von Walzen sehr träge Übertragungssysteme. Wird in einem Farbwerk die Farbführung geändert, d.h. von einem Farbprofil zu einem anderen Farbprofil gewechselt, so gehen eine Vielzahl von Bogen durch die Druckmaschine bis das neue Farbprofil seinen Niederschlag in einen endgültigen Färbung auf dem Druckbogen findet, also ein neuer stationärer Zustand in der Färbung erreicht ist. Die DE 3 904 301 A1 hat dazu bereits vorgeschlagen, den Wechsel von einem Farbprofil zu einem anderen "übersteuernd" vorzunehmen ("dead-beat-Verfahren"). Farbdosierelemente, welche von einer Ausgangsstellung in eine Endstellung (neuer Sollwert) verstellt werden, sollen demnach für eine kurze Zeit in eine Zwischenstellung verfahren werden, welche größer bzw. kleiner als die jeweilige Endstellung ist. Ein derartiges Verfahren kann jedoch nur erfolgreich sein, wenn dieser "Überhub" sehr sorgfältig auf den vorliegenden Druckprozeß sowie auf die tatsächlichen Verhältnisse im Farbwerk abgestimmt ist. Eine automatische Steuerung, die derartiges bewerkstelligt, ist derzeit jedoch noch nicht bekannt.

Beim Abstimmen, aber auch während des Fortdruckes, insbesondere nach Stoppern, verändern erfahrene Drucker die Farbführung in einem oder mehreren Farbwerken oft nur für eine bestimmte Zeitspanne. Der Drucker kann somit Kraft seiner Erfahrung die Farbführung ähnlich steuern wie in der DE 3 904 301 A1 bekannt. Seine Erfahrung, insbesondere aber seine Beurteilungsfähigkeit des Drucksujets in Bezug auf die nötige und mögliche Farbführung machen ein derartiges Vorgehen jedoch überhaupt erst möglich. Eine kurzzeitige verminderte oder vermehrte Farbzufuhr wird er oftmals auch nur auf bestimmte Farbdosierzonen beschränken und ebenfalls die Größe eines eventuellen "Überhubes" von Dosierzone zu Dosierzone in Abhängigkeit des Sujets unterschiedlich wählen. Auf jeden Fall wird er seine kurzfristigen Eingriffe in die Farbführung derartig gestalten, daß eine verstärkte bzw. verminderte Farbführung nicht als entsprechende Über- bzw. Unterfärbung auf dem Druckbogen sichtbar wird. Die oben beschriebenen Farbsteueranlagen bieten ihm zwar grundsätzlich eine Bedienmöglichkeit so zu verfahren, jedoch nur eine sehr unkomfortable.

Eine weitere Farbsteueranlage ist aus der EP-A-0 095 664 bekannt.

Aufgabe der vorliegenden Erfindung ist es somit, eine Farbsteueranlage zu schaffen, mit welcher die Farbführung optimal an die Notwendigkeit des jeweiligen Druckprozesses angepaßt werden kann ohne daß die Bedienbarkeit durch eine unübersichtliche Vielzahl von Anzeige- und Bedienelementen erschwert wird.

Gelöst wird diese Aufgabe durch eine Farbsteueranlage, welche sämtliche Merkmale von Anspruch 1 aufweist. Ausgestaltungen der Erfindung ergeben sich aus den Unteransprüchen in Verbindung mit der Beschreibung und den Zeichnungen.

Des weiteren wird die Erfindung an einem Ausführungsbeispiel in Verbindung mit Zeichnungen näher beschrieben. In der zugehörigen Zeichnung zeigt
- Fig. 1:: eine Farbsteueranlage nach der Erfindung
- Fig. 2:: ein Blockschaltbild der Farbsteueranlage
- Fig. 3a)-c):: Möglichkeiten der Darstellung der Farbführung

Wie in Fig. 1 dargestellt, ist die Farbsteueranlage nach der Erfindung in einem Farbabstimmpult 1 integriert. Farbabstimmpult 1 dient einem Druckbogen 2 als Unterlage, wobei diese in vorteilhafter Weise zum Betrachter hin geneigt verläuft. Auf dem Farbabstimmpult 1 sind Anschläge 3 bespielweise in Form von Schienen vorhanden, so daß der Druckbogen 2 in eine definierte Position mit seinen Kanten anlegbar ist. Die Anschläge 3 für die Seitenkanten des Druckbogens 2 sind entsprechend seinem Format verstellbar. Unterhalb der unteren Bogenkante und zum Bediener hingelegen ist eine Reihe von Befehlstastern "weniger Farbe" 4.1 - 4.n sowie darüberliegend eine Reihe von Befehlstastern "mehr Farbe" 5.1 - 5.n angeordnet. Jeder der n Farbdosierzonen oder jedem der n Farbdosierelemente, ist somit ein Bedienelementepaar der Befehlstaster "weniger Farbe" 4.1 - 4.n und der Befehlstaster "mehr Farbe" 5.1 - 5.n zugeordnet. Die gesamte Breite der Anordnung dieser Bedienelemente entspricht dem maximal auf der Druckmaschine zu bedruckenden Format quer zur Druckrichtung - ferner entsprechen die Abstände der einzelnen Bedienelemente der Breite der Farbdosierelemente.
Die Farbsteueranlage umfaßt ferner Befehlstaster "Farbwerk" 6 mit denen ein Farbwerk der Druckmaschine für die Anzeige- und Verstellvorgänge auswählbar ist. Wie in Fig. 1 angedeutet, bestehen die Befehlstaster "Farbwerk" 6 aus einem Plus- und Minustaster vermittels denen auf einer Anzeige "Farbwerk" 6.1 die Zahl der vorhandenen Farbwerke herauf- bzw. heruntergezählt werden kann bis die Nummer des gewünschten Farbwerkes erscheint. Die Anzeige "Farbwerk" 6.1 kann dabei beispielsweise als Leuchtdiodendisplay ausgestaltet sein. Die über die Befehlstaster "weniger Farbe" bzw. "mehr Farbe" 4.1 - 4.n bzw. 5.1 - 5.n vorgenommenen Verstellvorgänge in den einzelnen Farbdosierzonen werden somit stets in dem ausgewählten, aktuellen Farbwerk ausgeführt. Weiterhin ist ein Paar Befehlstaster "Heberstreifen" 7 vorgesehen, vermittels dem die Heberstreifenbreite im angewählten Farbwerk wie gewünscht einstellbar ist. Die Befehlstaster "Heberstreifen" 7 sind wiederum als ein Plus-Minus-Tastenpaar ausgebildet. Zur Anzeige der angestellten Heberstreifenbreite im angewählten Farbwerk ist eine Anzeige "Heberstreifen" 7.1, beispielsweise wiederum als Leuchtdiodendisplay vorgesehen.

Die Farbsteueranlage umfaßt neben den bisher beschriebenen Bedienelementen auch eine Anzeigeeinrichtung zur Darstellung des Farbprofils im jeweils angewählten Farbwerk, welche beispielsweise als eine jeder Farbdosierzone zugeordneten Leuchtdiodenreihe 8.1 - 8.n oder als ein Bildschirmgerät 9 ausgebildet ist. Auf den Leuchtdiodenreihen 8.1 - 8.n lassen sich somit die Stellungen der Farbdosierelemente zu der Farbkastenwalze durch die Zahl der leuchtenden Dioden ablesen. Auf dem Bildschirmgerät 9 kann das Farbprofil die Stellungen der Farbdosierelemente des angewählten Farbwerkes, beispielsweise in Form von Balken oder als eine dem Farbprofil entsprechende Linie wiedergeben sein.

Am Farbsteuerpult ist weiterhin ein Paar Befehlstaster "Prozent" 10 angeordnet, mittels dem die Stellungen der Farbdosierelemente im angewählten Farbwerk prozentual bezüglich ihrer Ausgangsstellung vermehrt oder vermindert werden kann. Diese Prozentualverstellung, d.h. der Prozentwert der Verstellung wird auf einer Anzeige 10.1 numerisch dargestellt. Die Prozentualverstellung kann über die gesamte Formatbreite eingestellt werden, es ist jedoch auch möglich, die Prozentualverstellung lediglich auf einen bestimmten Bereich zu beschränken. Zur Markierung eines solchen Bereiches werden die entsprechenden Befehlstaster "weniger Farbe"/"mehr Farbe" 4.1 - 4.n/5.1 -5.n der Farbdosierzonen, welche diesen Bereich begrenzen, gleichzeitig betätigt. Durch eine der Bedieneinrichtung zugeordneten Erfassungsschaltung nebst Speicher ist eine solche gleichzeitige Betätigung der entsprechenden Tasten detektierbar und speicherbar, so daß der über die Befehlstaster "Prozent" 10 eingegebene Prozentualverstellung eben nur in diesem Bereich wirksam wird. Gelöscht wird der Bereich wiederum durch Doppelbetätigen der Tastenpaare.

Nach der Erfindung ist vorgesehen, daß durch gleichzeitiges Betätigen beider Befehlstaster "Prozent" 10 die Farbsteueranlage von einem Normalmodus in einem Sondermodus und umgekehrt geschaltet werden kann. Durch eine Doppelbetätigung dieser Bedienelemente erscheint dann in der Anzeige "Prozent" 10.1 entweder der eingestellte Prozentwert für die Prozentualverstellung (Ausgangswert = 0-Prozent) - die Farbsteueranlage arbeitet wie zuvorstehend beschrieben (Normalmodus) - oder eine spezielle Anzeige, beispielsweise in Form eines blinkenden Symbols, welches angibt, daß nun über die Befehlstaster "weniger Farbe"/"mehr Farbe" 4.1 - 4.n/5.1 - 5.n im aktuell angewählten Farbwerk und in vom Drucker beliebig wählbaren Farbdosierzonen die Farbzufuhr kurzzeitig beliebig geändert werden kann und die ursprünglichen Stellungen der Farbdosierelemente abrufbereit gespeichert sind (Sondermodus). In diesem Sondermodus wird auf den Leuchtdiodenreihen 8.1 - 8.n bzw. dem Bildschirmgerät 9 neben dem ursprünglichen Farbprofil (Normalmodus) auch das nun vom Drucker veränderte Farbprofil gleichzeitig dargestellt. Der Drucker kann also im angewählten Farbwerk in bestimmten Farbdosierzonen entsprechend den druckspezifischen Erfordernissen kurzzeitig mehr oder auch weniger Farbe zuführen und nur durch eine Bedienhandlung das ursprüngliche Farbprofil wieder herstellen. Durch die gleichzeitige Darstellung des Ausgangsfarbprofils (Normalmodus) und des derzeitigen (von ihm veränderten) Farbprofils kann der Drucker die entsprechend stärkere oder schwächere Farbzufuhr gezielt den Erfordernissen des Druckprozesses anpassen. Die Gefahr, daß er in bestimmten Dosierzonen die Farbzufuhr zu stark vergrößert oder vermindert, also eine nicht gewünschte Färbungsveränderung auf dem Druckbogen erzielt, ist durch diese Art der Anzeige des Farbprofils wesentlich verringert.

Wie bereits oben angedeutet, kann zu jedem Zeitpunkt die ursprüngliche Farbführung (Farbprofil) lediglich durch eine einzige Bedienhandlung aufgerufen werden. Soll die ursprüngliche Stellung der Farbdosierelemente, also das ursprüngliche Farbprofil wieder hergestellt werden, sind lediglich beide Befehltaster "Prozent" 10 wiederum gleichzeitig zu drücken, woraufhin die Farbdosierelemente derjenigen Zonen, in denen eine verstärkte oder verminderte Farbzufuhr erfolgte, auf ihre ursprünglichen (gespeicherten) Werte zurückfahren werden (Umschalten Sondermodus-Normalmodus).

Auf die Wiederherstellung des ursprünglichen Farbprofils kann aber auch bewußt verzichtet werden, indem nicht vom Sonder- auf den Normalmodus umgeschaltet wird, sondern direkt ein anderes Farbwerk aufgerufen wird. Das ursprüngliche Farbprofil des letzten Farbwerkes ist somit durch das im Sondermodus eingestellte Farbprofil ersetzt worden. Im neuangewählten Farbwerk arbeitet die Farbsteueranlage dann wieder im Normalmodus. Diese Anwendungsmöglichkeit der Farbsteueranlage nach der Erfindung kann beispielsweise während des Abstimmens eingesetzt werden, da es auch hier vorteilhaft ist, wenn bei Veränderungen in der Farbführung ersichtlich ist, aus welcher "alten" Stellung heraus diese geschieht.

Den Befehlstastern "Prozent" 10 ist eine Erfassungseinrichtung 11 zugeordnet, durch welche eine Doppelbetätigung dieses Bedienelementes feststellbar ist (Fig. 2). Bei Doppelbetätigung der Befehlstaster "Prozent" 10 im Normalmodus werden die Stellungen der Farbdosierelemente des angewählten Farbwerkes in einen Speicher 12 eingeschrieben. Der Schreibbefehl ist dem Zustandsspeicher 11' (Normal-, Sondermodus) entnehmbar. Der Speicher 12 erhält die Stellungswerte der Farbdosierelemente durch eine Abfrage der Ansteuerelektronik 13 der Farbdosierelemente, welche die Steuerbefehle über die Befehlstaster "weniger Farbe"/"mehr Farbe" 4.1 - 4.n/5.1 - 5.n empfängt und entsprechend in Stellbefehle für die Antriebe der Farbdosierelemente umsetzt. Dargestellt werden nun auf den Leuchtdiodenreihen 8.1 - 8.n bzw. dem Bildschirmgerät 9 die Stellungen der Farbdosierelemente im angewählten Farbwerk aus dem Speicher 12 und gleichzeitig die vom Drucker veränderten, aktuellen Stellungen der Farbdosierelemente. Diese aktuellen Stellungen werden der Ansteuerelektronik 13 entnommen. Nach einer erneuten Doppelbetätigung der Befehlstaster "Prozent" 10 (Zustandsspeicher 11' auf Normalmodus zurückgesetzt) werden die im Speicher 12 enthaltenen Ausgangsstellungen der Farbdosierelemente wieder an die Ansteuerelektronik 13 zurückgegeben, woraufhin die Farbdosierelemente wieder in die ursprünglichen Stellungen verfahren werden. Bei Betätigung eines Befehlstaster "Farbwerk" 6 wird über Zustandspeicher 11' Speicher 13 gelöscht und über Ansteuerelektronik 13 gelangt das Farbprofil des neu angewählten Farbwerkes zur Anzeige.

Die Figuren unter 3a) bis c) zeigen Beispiele für die gleichzeitige Darstellung des ursprünglichen Farbprofils und des aktuellen Farbprofils im Sondermodus. In Fig. 3a) ist die Ausgangsstellung eines Farbdosierelementes durch eine entsprechende Zahl eingeschalteter Leuchtdioden 14 in der Leuchtdiodenreihe 8.1 - 8.n wiedergegeben. Die aktuelle Stellung des Farbdosierelementes während der verstärkten bzw. verminderten Farbzufuhr wird durch eine blinkende Leuchtdiode 14 der gleichen Leuchtdiodenreihe dieser Farbdosierzone angezeigt. Nach Fig. 3b) ist die gleichzeitige Darstellung des aktuellen und des ursprünglichen Farbprofils durch sich entsprechend farblich voneinander abhebende Balken 15 auf dem Bildschirmgerät 9 wiedergegeben. Neben einer farblichen Unterscheidung der Stellungen der Farbdosierelemente (aktuell - ursprünglich) kann auch eine Abhebung der Balken durch Schraffur oder ähnliches vorgesehen sein. Nach Fig. 3c) wird das Farbprofil in einem Farbwerk durch eine geschlossene Linie hergegeben. Auch hier unterscheiden sich das aktuelle und das ursprüngliche Farbprofil beispielsweise durch unterschiedliche Farben oder Strichelungen oder ähnliches.

In den Figuren 3a) - c) ist mit x das ursprüngliche und mit y das aktuelle Farbprofil (bzw. die Stellungen der Farbdosierelemente) dargestellt.

### Bezugszeichenliste

- 1: Farbabstimmpult
- 2: Druckbogen
- 3: Anschläge
- 4.1-4.n: Befehlstaster "weniger Farbe"
- 5.1-5.n: Befehlstaster "mehr Farbe"
- 6: Befehlstaster "Farbwerk"
- 6.1: Anzeige "Farbwerk"
- 7: Befehlstaster "Heberstreifen"
- 7.1: Anzeige "Heberstreifen"
- 8.1-8.n: Leuchtdiodenreihe
- 9: Bildschirmgerät
- 10: Befehlstaster "Prozent"
- 10.1: Anzeige "Prozent"
- 11: Erfassungseinrichtung Doppelbetätigung
- 11': Zustandsspeicher
- 12: Speicher
- 13: Ansteuerelektronik
- 14: Leuchtdiode
- 15: Balken

## Patentansprüche

1. Farbsteueranlage für eine Druckmaschine, insbesondere Bogenoffsetdruckmaschine, bei welcher in jedem Farbwerk die Farbe quer zur Druckrichtung durch Dosiermittel in Verbindung mit fernbetätigbaren Stellmitteln, insbesondere zonenbreiten Farbdosierelementen unterschiedlich zuführbar ist mit folgenden Merkmalen:
- Befehlstastern "Farbwerk" (6) zur Auswahl eines Farbwerkes der Druckmaschine,
- für jedes fernbetätigbare Stellmittel ein Paar Befehlstaster "weniger Farbe"/"mehr Farbe" (4.1 - 4.n / 5.1 - 5.n), so daß über eine Ansteuerelektronik (13) die entsprechenden Stellmittel in dem angewählten Farbwerk verstellbar sind,
- ein Paar Befehlstaster "Prozent" (10) nebst einer diesen zugeordneten Anzeige "Prozent" (10.1) zur prozentualen Verstellung der Stellmittel im angewählten Farbwerk,
- einer mit den Befehlstastern "Prozent" (10) verbundenen Erfassungseinrichtung (11) nebst einem Zustandsspeicher (11'), durch welche eine Doppelbetätigung dieser Taster feststellbar und speicherbar ist,
- einen Speicher (12), in den die Stellungen der Stellmittel zum Zeitpunkt der Doppelbetätigung der Befehlstaster "Prozent" (10) einschreibbar sind und der derart mit der Ansteuerelektronik (13) in Wirkverbindung steht, so daß bei einer erneuten Doppelbetätigung der Befehlstaster "Prozent" die Stellmittel auf diese gespeicherten Werte verfahrbar sind und
- eine Anzeigeeinrichtung in Form von Leuchtdiodenreihen (8.1 - 8.n) und/oder einem Bildschirmgerät (9), auf der die von der Ansteuerelektronik (13) gelieferten Stellungen der Stellmittel im angewählten Farbwerk anzeigbar sind und bei einer von der Erfassungseinrichtung (11) festgestellten und im Zustandspeicher (11') gespeicherten Doppelbetätigung zusätzlich und in unterscheidbarer Weise die im Speicher (12) abgelegten Stellungen der Stellmittel anzeigbar sind.

2. Farbsteueranlage nach Anspruch 1, bei welcher die im Speicher (12) abgelegten Stellungen der Stellmittel durch permanent leuchtende Leuchtdioden (14) und die von der Ansteuerelektronik (13) gelieferten Stellungen der Stellmittel durch blinkende Leuchtdioden (14) in der jeweiligen Leuchtdiodenreihe (8.1 - 8.n) anzeigbar sind.

3. Farbsteueranlage nach Anspruch 1, bei welcher die in Speicher (12) und von der Ansteuerelektronik (13) gelieferten Stellungen der Stellmittel auf dem Bildschirmgerät (9) als Balken (15) mit einer der Stellung entsprechenden Länge darstellbar sind, wobei die Balken (15) der vom Speicher (12) gelieferten Stellungen in Form und/oder Farbe und/oder Schraffur von den Balken (15) der von der Ansteuerelektronik (13) gelieferten Stellungen unterscheidbar sind.

4. Farbsteueranlage nach Anspruch 1, bei welcher das durch die Stellungen der Stellmittel repräsentierte Farbprofil durch eine geschlossene Linie darstellbar ist, wobei das Farbprofil der von Speicher (12) gelieferten Stellungen in Farbe und/oder Linienart von dem Farbprofil der von der Ansteuerelektronik (13) gelieferten Stellungen unterscheidbar ist.

## Claims

1. Ink control unit for a printing press, particularly an offset sheet printing press, in which in each inking unit the ink can be fed differentially transversely to the print direction by means of metering means in connection with remotely controllable adjusting means, particularly zone width ink metering elements, with the following features:
- command buttons "inking unit" (6) for selection of an inking unit of the printing press,
- for each remotely controllable adjustment means, a pair of command buttons "less ink"/"more ink" (4.1-4.n/5.1-5.n) so that via control electronics (13) the corresponding adjusting means can be adjusted in the selected inking unit - a pair of "percentage" command buttons (10) together with a "percentage" indicator (10.1) arranged thereto for percentage adjustment of the adjusting means in the chosen inking unit
- a capture unit (11) connected with the "percentage" command buttons (10) together with a condition store (11') by means of which double actuation of these buttons can be determined and stored
- a store (12) with which the positions of the adjusting means up to the point in time of double actuation of the "percentage" command buttons (10) is written and which is in operative connection with the control electronics (13) in such a fashion that on a further double actuation of the "percentage" command buttons, the adjusting means are movable to these stored values and
- an indicator unit in the form of light-emitting diode rows (8.1 - 8.n) and/or a screen apparatus (9) on which the positions of the adjusting means in the selected inking unit provided by the control electronics (13) can be indicated and in which double actuation determined by the command keys the adjustment means can be moved to these stored value and
- a display means in the form of LED arrays (8.1-8.n) and/or a VDU (9), on which the positions of the adjustment means in the selected inking unit as supplied by the control electronics (13) can be displayed and, in the event of double actuation detected by the detection means (11) and stored in the status memory (11'), the positions of the adjustment means in the memory (12) can be displayed additionally and distinguishably.

2. An ink control unit, wherein the positions of the adjustment means in the memory (12) can be displayed by permanently illuminating LEDs (14) and the positions of the adjustment means delivered by the control electronics (13) can be displayed by flashing LEDs (14) in the associated LED array (8.1 - 8.n).

3. An ink control unit according to Claim 1, wherein the positions of the adjustment means in the memory (12) and delivered by the control electronics (13) can be displayed on the VDU (9) in the form of bars (15) of a length corresponding to the position, the bars (15) of the positions supplied by the memory (12) being distinguishable in form and/or colour and/or hatching from the bars (15) of the positions supplied by the control electronics (13).

4. An ink control unit according to Claim 1, wherein the ink profile represented by the positions of the adjustment means can be displayed by a continuous line, the ink profile of the positions supplied by the memory (12) being distinguishable in colour and/or type of line from the ink profile of the positions supplied by the control electronics (13).

## Revendications

1. Installation de commande de l'encrage pour une machine d'impression, en particulier une machine d'impression offset à feuilles, dans laquelle dans chaque unité d'encrage l'encre peut être amenée de façon différente transversalement à la direction d'impression par des moyens de dosage en liaison avec des moyens de réglage susceptibles d'être actionnés à distance, en particulier des éléments de dosage d'encre à largeurs de zones, présentant les caractéristiques suivantes :
- des touches d'ordre "unité d'encrage" (6) pour sélectionner une unité d'encrage de la machine d'impression,
- pour chaque moyen de réglage susceptible d'être actionné à distance une paire de touches d'ordre "moins d'encre"/"plus d'encre" (4.1-4.n/5.1-5.n) de sorte que, par l'intermédiaire d'une électronique de déclenchement (13), les moyens de réglage correspondants peuvent être réglés dans l'unité d'encrage choisie,
- une paire de touches d'ordre "pourcentage" (10) avec un élément d'affichage "pourcentage" (10.1) associé à celle-ci pour le réglage pour cent des moyens de réglage dans l'unité d'encrage choisie,
- un dispositif d'enregistrement (11) relié aux touches d'ordre "pourcentage" (10) avec une mémoire d'état (11'), par lequel un double actionnement de cette touche peut être fixé et enregistré,
- une mémoire (12), dans laquelle peuvent être enregistrées les positions des moyens de réglage au moment du double actionnement de la touche d'ordre "pourcentage" (10), et qui est en liaison active avec l'électronique de déclenchement (13) de sorte que, pour un nouveau double actionnement de la touche d'ordre "pourcentage", les moyens de réglage peuvent être amenés à ces valeurs enregistrées, et
- un dispositif d'affichage en forme de rangées (8.1-8.n) de diodes luminescentes et/ou en forme d'un appareil à écran (9), sur lequel peuvent être indiquées les positions fournies par l'électronique de déclenchement (13), des moyens de réglage dans l'unité d'encrage choisie, et peuvent être indiquées, de plus et de manière à pouvoir être distinguées, les positions des moyens de réglage enregistrées dans la mémoire (12), lors d'un double actionnement détecté par le dispositif d'enregistrement (11) et enregistré dans la mémoire d'état (11').

2. Installation de commande de l'encrage selon la revendication 1, dans laquelle les positions des moyens de réglage, enregistrées dans la mémoire (12) peuvent être indiquées par des diodes luminescentes (14) qui sont luminescentes en permanence, et les positions des moyens de réglage, fournies par l'électronique de déclenchement (13), peuvent être indiquées par des diodes luminescentes clignotantes (14), dans les rangées correspondantes (8.1-8.n) des diodes luminescentes.

3. Installation de commande de l'encrage selon la revendication 1, dans laquelle les positions des moyens de réglage, fournies par la mémoire (12) et par l'électronique de déclenchement (13), peuvent être représentées sur l'appareil à écran (9) sous forme de barres (15) présentant une longueur correspondant à la position, les barres (15) des positions fournies par la mémoire (12) pouvant être différenciées en forme et/ou en couleur et/ou par des hachures des barres (15) des positions fournies par l'électronique de déclenchement (13).

4. Installation de commande de l'encrage selon la revendication 1, dans laquelle le profil d'encre représenté par les positions des moyens de réglage peut être indiqué par une ligne fermée, le profil d'encre des positions fournies par la mémoire (12) pouvant être différencié en couleur et/ou par le type de ligne du profil d'encre des positions fournies par l'électronique de déclenchement (13).
